# EUROPÄISCHE PATENTSCHRIFT

(11) **EP 0 480 321 B1**
(45) Veröffentlichungstag und Bekanntmachung des Hinweises auf die Patenterteilung: **09.03.1994**
(21) Anmeldenummer: 91116935.7
(22) Anmeldetag: 04.10.1991
(51) Int. Cl.: E01B 27/02

(54) **Eisenbahnwagen für den Transport von Abraumgut**
Wagon for transporting ballast
Wagon de transport de déblais

(30) Priorität: 09.10.1990 IT 368390
(43) Veröffentlichungstag der Anmeldung: 15.04.1992
(73) Patentinhaber: Franz Plasser Bahnbaumaschinen- Industriegesellschaft m.b.H., 1010 Wien (AT)
(72) Erfinder: Casarini, Erio, I-Bologna (IT)
(74) Vertreter: Rau, Manfred, Dr. Dipl.-Ing.

(56) Entgegenhaltungen:
- DE-A- 2 146 590
- DE-A- 2 403 010

## Beschreibung

Die vorliegende Erfindung betrifft einen Eisenbahnwagen für den Transport von Abraumgut, nach dem Oberbegriff des Anspruches 1.

Auf dem Gebiet der Planung und der Konstruktion von Eisenbahnwagen sind einige Wagentypen für den Transport und das darauffolgende Abladen von Abraumgut von einer Arbeitszone in eine andere Ablagerungszone für das Abraumgut bekannt.

Diese Eisenbahnwagen bestehen gewöhnlich aus zwei verschiedenen Teilen: der erste bildet die Organe für das Verfahren des Wagens, d.s. die Vielzahl von Räderpaaren, die auf Schienen laufen; der zweite hingegen besteht aus einem oben offenen "Kasten" mit hohen Seitenwänden, der auf einem unteren Rahmen aufsitzt.

Dieser Kasten bildet den Behälter für das Abraumgut, das von oben von den Baggermaschinen eingeschüttet wird. Dabei befindet sich in der Arbeitszone ein Zug bestehend aus einer Reihe solcher Wagen, die, nach Beendigung der Beladung mit dem Abraumgut, in ein Gebiet gefahren werden, das eigens für das Abladen des Abraumgutes vorbereitet wurde.

Für die Entladephase sind die Eisenbahnwagen gewöhnlich mit einer Reihe von Teleskoparmen versehen, die jeweils von zwischen dem unteren Rahmen und dem "Kasten" eingesetzten pneumatischen Kolben betätigt werden. Sobald der Wagen im Eentladegebiet ankommt, werden von der Bedienungsperson die genannten Kolben betätigt, welche das Kippen des Kastens nach einer Seite ermöglichen, um so das Abraumgut an einer Seite desselben auszuleeren und auf dem darunterliegenden Boden abzulagern.

Es ist diese Phase, in welcher sich einige, hauptsächlich auf die Bauweise des Wagens zurückzuführende Nachteile ergeben: einer betrifft die Langsamkeit, mit welcher das Kippen des Kastens erfolgt, um das Abraumgut zu entleeren, da das zu verschiebende Gewicht beachtlich ist und es daher ratsam ist, immer mit einer gewissen Vorsicht vorzugehen, damit es zu keinen Gleichgewichtsverschiebungen des einzelnen Wagens und auch des ganzen Zuges kommt. Ein weiterer Nachteil betrifft die Vorbereitung des Bodens, auf dem das Abraumgut abgeladen werden soll. Tatsächlich werden vorher, um keine Einsenkungen zu bilden, welche durch die Ablage des Aufschüttmaterials auf den ebenen Boden entstehen könnten, in der ganzen Abladezone Vertiefungen oder richtige Aushube vorbereitet, welche dazu bestimmt sind, vorübergehend das abgeladene Abraummaterial zu lagern, welches sodann durch Lastkraftwagen zur Weiterbeförderung in eine Dauerlagerung fortlaufend weggeführt wird.

Diese Vorgangsweise bringt jedoch einen bedeutenden Aufwand an Personal, Gerätschaft und Zeit und daher wirtschaftliche Belastungen für die die Arbeiten durchführende Baufirma mit sich.

Aufgabe der vorliegenden Erfindung ist daher die Vermeidung der genannten Unzulänglichkeiten durch Schaffung eines Eisenbahnwagens für den Transport von Abraumgut, der billig ist und in seinem Inneren mit einer Kombination von Elementen versehen ist, welche eine rationelle, rasche und bequeme Beladung/Entladung des Abraumgutes auch auf vorher nicht vorbereitetem Boden ermöglichen.

Diese Aufgabe wird erfindungsgemäß durch die Merkmale im Kennzeichnungsteil des Anspruches 1 gelöst.

Einer der mit vorliegender Erfindung erzielten Vorteile besteht in der Vorsehung einer Reihe von Förderbändern, die für eine rasche und rationelle Beförderung des in den Kasten eingebrachten Abraumgutes sorgen; außerdem ermöglicht es das zweite bewegliche und drehbare Förderband, den Abraum außerhalb des Eisenbahnwagens abzuladen, so daß Vorbereitungsarbeiten mit Schürfkübeln entfallen können.

Die Erfindung wird in größerem Detail in der Folge unter Hinweis auf die beiliegenden Zeichnungen näher erläutert, welche eine rein beispielsweise und nicht einschränkende Ausführungsform hiervon zeigen, worin:
- die Figuren 1 und 1a beide in Seitenansicht einen Eisenbahnwagen zeigen, wobei einige Teile zur besseren Darstellung anderer Teile weggelassen sind;
- die Figur 2 in Vorderansicht den Eisenbahnwagen gemäß Figur 1 zeigt, wobei einige Teile zur besseren Darstellung anderer Teile weggelassen sind.

Gemäß den beiliegenden Zeichnungsfiguren besteht der gegenständliche Eisenbahnwagen aus einem Doppelpaar von Rädern 1, die auf Gleisen 21 verfahrbar und durch einen horizontalen Flachboden 2 verbunden sind, auf welchem ein oben offener Kasten 3 aufsitzt, der zur Aufnahme des Abraumgutes dient, das in seiner Gesamtheit mit 4 bezeichnet ist.

Der Eisenbahnwagen weist eine Reihe von Elementen auf, die den Transport, die Beförderung und die darauffolgende Entladung von Abraummaterial ermöglichen und wie folgt zusammengefaßt werden können:
- ein horizontales Förderband 5 für die Aufnahme von außen und den Transport des Abraumgutes 4;
- eine Vielzahl von Deckeln 7 für den Verschluß und die Öffnung des Kastens 3;
- ein schwenkbares und unterhalb unter den Deckeln 7 angeordnetes horizontales Entleerungsband 9 für die Aufnahme und die Entladung des Abraumgutes 4;
- Einrichtung für die Bewegung 30̸ und Positionierung 31 des Entleerungsbandes 9 im Bereich der Deckel 7.

Der Kasten für die Aufnahme des Abraumgutes 4 wird von einer fixen Struktur definiert, die aus den Wänden 3, einer Vielzahl von zu öffnenden Deckeln 7 und aus einem Verschlußboden, gebildet vom horizontalen Entleerungsband 9, besteht.

Das Förderband 5 ist zentral und in Längsrichtung oben auf dem Kasten 3 angeordnet und hat eine Erstreckung, die größer ist als die Gesamtlänge des Kastens. Figur 1 kann entnommen werden, daß die beiden, jeweils um Trommeln 5t laufenden Enden des Förderbandes 5 teilweise aus dem Kasten 3 herausragen. Oberhalb dieses Förderbandes 5 ist ein keilförmiges Element 6 angeordnet, welches des Verschiebung des auf dem Förderband 5 vorbeilaufenden Abraumgutes 6 dient und über die ganze Längserstreckung des Kastens 3 mittels Schlitteneinrichtungen 11 horizontal beweglich ist. Dieses keilförmige Element 6 besteht aus einem Paar von einander gegenüberliegenden Klingen 6a und 6b, die im Grundriß einen Keil bilden. Diese Klingen 6a und 6b sind oben mit einem Gelenkparallelogramm 13 verbunden, das seinerseits an den vorgenannten Schlitteneinrichtungen 11 befestigt ist und welches dem keilförmigen Element 6 eine Höhenveränderung zwischen einer extrem an das Förderband 5 angenäherten Stellung und einer extrem von diesem Förderband 5 entfernten Stellung ermöglicht, wie in Fig. 1a strichliert gezeigt ist.

Die genannten Schlitteneinrichtungen 11 bestehen aus einem Paar von Armen 11a und 11b (siehe Fig. 2), die einen Rahmen bilden, welcher zweiseitig das keilförmige Element 6 umfaßt, und welche mit einem Ende am Gelenkparallelogramm 13 befestigt und überdies am anderen Ende mit kleinen Rädern 14a und 14b versehen sind, welche auf einem Paar von horizontalen Schienen 15 laufen, die einen Teil des Stützrahmens des Förderbandes 5 bilden oder alternativ am oberen Ende des Kastens 3 vorgesehen werden können und welche an entgegengesetzten Seiten zum Förderband 5 angeordnet sind und sich über die ganze Länge des Kastens 3 erstrecken.

Aus Figur 2 kann ersehen werden, daß die Vielzahl von Deckeln 7 zu zweit einander gegenüberliegend angeordnet sind und zusammen mit dem Endteil des Kastens 3 eine entsprechende Reihe von trichterförmig ausgebildeten Moduleinheiten für die Aufnahme des Abraumgutes 4 bilden. Diese Deckel 7 sind mittels entsprechender Bewegungseinrichtungen 12 zwischen einer extremen Schließstellung der Moduleinheit, in welcher jeder der Deckel 7 ohne Auflösung der Kontinuität mit dem Endteil des Kastens 3 in Berührung befindet, und einer Offenstellung der Moduleinheit bewegbar, in welcher sich jeder Deckel 7 in einer vom Endteil des Kastens 3 abgesetzten Stellung befindet und folglich den Zufluß von Abraumgut 4 über den genannten Endteil des Kastens 3 hinaus ermöglicht. Die Bewegungseinrichtungen 12 bestehen im dargestellten Fall für jeden der vorhandenen Deckel 7 aus einem Hydraulikkolben 16, der mit seinen Enden am Innenteil des Flachbodens 2 bzw. am Deckel 7 angelenkt ist.

Unterhalb der Deckel 7 liegt das aktive Trum des mit seinem eigenen Ende als Drehpunkt fungierenden horizontalen Entleerungsbandes 9, das im Inneren des Kastens 3 angeordnet und insbesondere parallel und drehbar oberhalb des Flachbodens 2 befestigt ist. Dieses Entleerungsband 9 ist um eine eigene Achse mittels Bewegungseinrichtungen 10̸ schwenkbar, die aus einem motorgetriebenen Drehschemel 17 bestehen, der das vorgenannte Ende (sichtbar in Fig. 2) um einen Bogen von etwa 180̸° bewegt. Praktisch schwenkt der Drehschemel 17 das Entleerungsband 9 zwischen einer Außerbetriebsstellung, in welcher das Entleerungsband 9 parallel zum Flachboden 2 angeordnet ist, und einer Entlade-Betriebsstellung für das Abraumgut 4, in welcher das Entleerungsband 9 quer und vorspringend zum Flachboden 2 angeordnet ist. Um keine Verluste von herabfallendem Abraumgut zu verursachen, ist das Entleerungsband 9 von einem Muldenrahmen 18 geschützt, der es vollkommen einschließt, außer natürlich das Ende des Entleerungsbandes 9, welches zum Abladen des Abraumgutes 4 auf den darunterliegenden Boden bestimmt ist.

Die vorgenannten Einrichtungen für die Bewegung 30̸ und Positionierung 31 sind - wie gut aus Fig. 1 und 2 ersichtlich - unterhalb des Kastens 3 und parallel zu diesem über seine ganze Länge angeordnet, um nach und nach das als Drehpunkt des Entleerungsbandes 9 fungierende Ende in den Bereich des sich in extremer Öffnungsstellung befindlichen oberen Deckels 7 zu bringen.

Insbesondere bestehen diese Einrichtungen für die Bewegung 30̸ und Positionierung 31 aus einem Auflagewagen 32 für das Entleerungsband 9, der zwischen dem Flachboden 2 und dem als Drehpunkt fungierenden Ende des Entleerungsbandes 9 eingesetzt ist und beidseitig eine Reihe von kleinen Rädern 33 besitzt, die in einem Paar von zueinander parallelen Führungen 34 laufen, welche auf dem Flachboden 2 befestigt sind und sich über die ganze Länge des Eisenbahnwagens erstrecken. Der Auflagewagen 32 ist beidseitig mit einer endlosen Kette 35 verbunden, die beispielsweise um Kettenscheiben (hier nicht gezeigt), die an den betreffenden Enden des Eisenbahnwagens vorgesehen sind, läuft und mittels eines Untersetzungsgetriebes 40̸ angetrieben wird, das auf dem Auflagewagen 32 angeordnet ist, um so die Verschiebung und Positionierung des Entleerungsbandes 9 im Bereich der Deckel 7, nach und nach wie sich diese öffnen, zu ermöglichen.

Der Auflagewagen 32 kann überdies mit Wegendeinrichtungen versehen sein, die ein exaktes Anhalten des Auflagewagens im Bereich des oberen Deckels 7, der sich in extremer Öffnungsstellung befindet, zu ermöglichen.

Der auf diese Weise ausgelegte Eisenbahnwagen funktioniert in folgender Weise, wobei angenommen wird, daß eine Garnitur von mehreren Eisenbahnwagen für das Aufladen des Abraumgutes in der Beladungszone steht: die zum Aufladen des Abraumgutes vorgesehenen Maschinen legen dieses auf das Förderband 5 des ersten Wagens auf und es wird entlang desselben befördert. Auf diesem Wagen und den folgenden, mit Ausnahme des letzten, ist das keilförmige Element 6 mittels des Gelenkparallelograms 13 in angehobener Stellung angeordnet, so daß das Abraumgut 4 bis zum letzten Wagen durchlaufen kann. Auf dem letzten Wagen befindet sich das keilförmige Element 6 in der zum Förderband 5 angenäherten Stellung und im Bereich des abschließenden Endes des Kastens 3, um auf diese Weise das Herabfallen des Abraumgutes 4 in die darunter befindliche, trichterförmige Moduleinheit zu bewirken.

Sobald letztere gefüllt ist, wird das keilförmige Element 6 in Richtung C nach vorne entgegengesetzt zur Bewegungsrichtung des Förderbandes 5 geschoben (siehe Pfeile in Fig. 1), so daß der Zustrom von Abraumgut 4 in diese letzte Moduleinheit unterbrochen und mit der Füllung der in bezug auf die Bewegungsrichtung des Abraumgutes 4 davor befindlichen Moduleinheit begonnen wird. Nach dem vollständigen Füllen des ganzen Eisenbahnwagens wird das keilförmige Element 6 des folgenden Wagens betätigt, welche mit der Füllphase seiner Moduleinheiten wie oben beschrieben beginnt.

Nach dem Füllen der ganzen Reihe von Eisenbahnwagen wird der durch letztere gebildete Zug in den Abladesektor für das Abraumgut 4 gebracht. Nunmehr wird das Entleerungsband 9 bei jedem Wagen um etwa 90̸° verschwenkt, so daß es sich an der Seite der Eisenbahnstrecke anordnet, an welcher beabsichtigt ist, das Abraumgut 4 abzuladen. Hierauf werden in einzelner Aufeinanderfolge mittels der Kolben 13 die verschiedenen Deckel 7 geöffnet, welche den Zulauf des Abraumgutes 4 direkt auf das Entleerungsband 9 ermöglichen, von welchem es dann bis zu der beabsichtigten Abladestelle transportiert wird. Dabei wird das Entleerungsband 9, nachdem eine Moduleinheit entleert ist, mittels des Auflagewagens 32, der seinerseits von der oder den von einem Arbeiter betätigten Kette(n) bewegt wird, unter das nächste Modul gebracht, um daraus das Abraumgut 4 entleeren zu können.

Aus den obigen Ausführungen kann man erkennen, daß der Entladungsvorgang sehr rasch erfolgt und daß somit die Wagen innerhalb eines sehr kurzen Zeitraumes viele Materialtransporte und -abladungen durchführen können.

Um die Abladephase weiter zu beschleunigen, ist es möglich, ein weiteres, auf dem Boden aufgestelltes Transportband vorzusehen, mit welchem zusammen mit dem Entleerungsband 9 eine zusammenhängende Transportstrecke gebildet werden kann, die beispielsweise bis zu Transportlastwagen reicht, welche sodann das Abraumgut 4 zu den dafür vorgesehenen Sammelstellen befördern. Diese Maßnahme erweist sich dann als vorteilhaft, wenn auf einem Platz abgeladen werden soll, einem Ort, wo es nicht möglich ist, den Boden für die Aufnahme des Abraumgutes vorzubereiten.

## Patentansprüche

1. Eisenbahnwagen für den Transport von Abraumgut, bestehend aus wenigstens zwei Paaren von auf Gleisen (21) laufenden Rädern (1), die durch einen Flachboden (2) verbunden sind, auf dem ein oben offener, für die Aufnahme des Abraumgutes (4) bestimmter Kasten (3) aufsitzt, gekennzeichnet durch
- ein für die Aufnahme von außen und den Transport des Abraumgutes (4) dienendes horizontales Förderband (5), das annähernd zentral und in Längsrichtung oben auf dem Kasten (3) angeordnet ist, welcher Kasten (3) außerdem mit einem keilförmigen Element (6) versehen ist, das mittels Schlitteneinrichtungen (11) horizontal über die ganze Längserstreckung des Kastens (3) beweglich und oberhalb und koaxial zum Förderband (5) angeordnet und befähigt ist, beidseitig und und gleichmäßig das auf dem Förderband (5) ankommende Abraumgut (4) in das Innere das Kastens (3) zu verschieben;
- eine Vielzahl von Deckeln (7), die einander zu zweit gegenüberliegend und in der Nähe des Bodens des Kastens (3) angeordnet sind, um mit letzterem eine entsprechende Reihe von trichterartig ausgebildeten Moduleinheiten für die Aufnahme des Abraumgutes (4) zu bilden und die mittels entsprechender Bewegungseinrichtungen (12) zwischen einer extremen Schließstellung der Moduleinheit, in welcher sich die Deckel (7) ohne Lösung der Kontinuität in Berührung mit dem Kasten (3) befinden, und einer extremen Offenstellung der Moduleinheit, in welcher sich die Deckel (7) in einer vom Kasten abgesetzten Stellung befinden und den Austritt des Abraumgutes (4) aus demselben gestattet, bewegbar sind;
- ein horizontales Entleerungsband (9) für das Abraumgut, das mit dem betreffenden aktiven Trum koplanar unterhalb der Deckel (7) angeordnet ist, um das von den Moduleinheiten herabfallende Abraumtgut (4) aufzunehmen und zu befördern, und das im Bereich von einem seiner als Drehpunkt fungierenden Enden um eine vertikale Achse mittels Dreheinrichtungen (10̸) zwischen einer nicht operativen Stellung, in welcher das Entleerungsband (9) im wesentlichen parallel zum Kasten (3) verläuft, und einer operativen Entleerungsstellung für das Abraumgut (4), in welcher das Entleerungsband (9) in bezug auf den Kasten (3) annähernd quer und vorstehend angeordnet ist, bewegbar ist;
- Einrichtungen für die Bewegung (30̸) und die Positionierung (31), die unterhalb des Kastens (3) und parallel zu diesem über seine ganze Länge angeordnet sind, die befähigt sind, das als Drehpunkt fungierende Ende des Entleerungsbandes (9) nach und nach in den Bereich des oberen Deckels (7) in extremer Öffnungsstellung zu bringen.

2. Eisenbahnwagen nach Anspruch 1, dadurch gekennzeichnet, daß das keilförmige Element (6) aus einem Paar von Klingen (6a und 6b) besteht, die, im Grundriß, einen Keil bilden und oben mit einem Gelenkparallelogramm (13) verbunden sind, das seinerseits an den vorgenannten Schlitteneinrichtungen (11) befestigt ist und welches dem keilförmigen Element (6) eine Höhenveränderung zwischen einer extrem an das Förderband (5) angenäherten Stellung und einer extrem von dem Förderband (5) entfernten Stellung ermöglicht.

3. Eisenbahnwagen nach Anspruch 1, dadurch gekennzeichnet, daß die Schlitteneinrichtungen (11) aus einem Paar von Armen (11a und 11b) bestehen, die mit einem Ende an einem Gelenkparallelogramm (13) befestigt und am anderen Ende mit Rädern (14a und 14b) versehen sind, welche auf einem Paar von horizontalen Schienen (15) laufen, mit denen das obere Ende des Kastens (3) versehen ist und welche an entgegengesetzten Seiten zum Förderband (5) angeordnet sind.

4. Eisenbahnwagen nach Anspruch 1, dadurch gekennzeichnet, daß die Dreheinrichtungen (10̸) für die Bewegung der Deckel (7) jeweils aus Hydraulikkolben (16) bestehen, von denen jeder mit seinen Enden am inneren Teil des Flachbodens (2) bzw. am Deckel (7) angelenkt ist.

5. Eisenbahnwagen nach Anspruch 1, dadurch gekennzeichnet, daß die Dreheinrichtungen (10̸) für die Bewegung des Entleerungsbandes (9) aus einem motorgetriebenen Drehschemel (17) bestehen, der zwischen dem Entleerungsband (9), im Be reich des als Drehpunkt fungierenden Endes, und den Einrichtungen für die Bewegung (30̸) und Positionierung (31) eingesetzt sind.

6. Eisenbahnwagen nach Anspruch 1, dadurch gekennzeichnet, daß das Entleerungsband (9) mit einem Muldenrahmen (18) versehen ist, der das Entleerungsand (9) vollkommen einschließt.

7. Eisenbahnwagen nach Anspruch 1, dadurch gekennzeichnet, daß die Einrichtungen für die Bewegung (30̸) und Positionierung (31) aus einem Auflagewagen (32) für das Entleerungsband (9) bestehen, der zwischen dem Flachboden (2) und dem als Drehpunkt fungierenden Ende des Entleerungsbandes (9) eingesetzt ist und eine Reihe von Rädern (33) besitzt, die in einem Paar von zueinander parallelen Führungen (34) laufen, welche auf dem Flachboden (2) befestigt sind und sich über die ganze Länge des Eisenbahnwagens erstrecken, wobei der Auflagewagen (32) beidseitig mit einer endlosen Kette (35) verbunden ist, um die Verschiebung und Positionierung des Entleerungsbandes (9) im Bereich der Deckel (7) zu ermöglichen.

## Claims

1. A railway wagon for transporting waste material, consisting of at least two pairs of wheels (1) running on tracks (21), which are connected by a flat floor (2) on which is mounted an open-topped box (3) intended for holding the waste material (4), characterized by
- a horizontal conveyor belt (5), serving to receive from outside and to transport the waste material (4), which is arranged approximately centrally and in the longitudinal direction on top of the box (3), which box (3) is also provided with a wedge-shaped element (6) which is movable by means of sliding carriage devices (11) horizontally over the entire longitudinal extent of the box (3) and is arranged above and coaxially to the conveyor belt (5) and which is capable of moving the waste material (4), arriving on the conveyor belt (5), on either side and evenly into the interior of the box (3);
- a plurality of covers (7) which are arranged in twos opposite one another and in the vicinity of the floor of the box (3), to form with the latter a corresponding series of modular units, designed in the form of hoppers, for holding the waste material (4), and which are movable, by means of corresponding operating mechanisms (12), between an extreme closed position of the modular unit, in which the covers (7) are in contact with the box (3) without destroying the continuity, and an extreme open position of the modular unit, in which the covers (7) are in a dropped-down position from the box and allow the waste material (4) to flow out of the same;
- a horizontal discharge conveyor belt (9) for the waste material, the respective active side of which is arranged underneath the cover (7) so as to be coplanar, in order to receive and convey the waste material (4) dropping down from the modular units, and which is movable in the region of one of its ends acting as fulcrum about a vertical axis by means of turning mechanisms (10) between an inoperative position, in which the discharge conveyor belt (9) runs substantially parallel to the box (3), and an operative discharging position for the waste material (4), in which the discharge conveyor belt (9) is arranged approximately transversely and projecting in relation to the box (3);
- mechanisms for moving (30) and positioning (31) which are arranged beneath the box (3) and parallel thereto over its whole length, and which are capable of moving the end acting as fulcrum of the discharge conveyor belt (9) progressively into the area of the upper cover (7) in the extreme opened position.

2. A railway wagon according to claim 1, characterized in that the wedge-shaped element (6) consists of a pair of blades (6a and 6b) which, in plan view, form a wedge and are connected at the top to an articulated parallelogram (13) which is itself attached to the aforementioned sliding carriage devices (11) and which enables the wedge-shaped element (6) to vary its height between an extreme position close to the conveyor belt (5) and an extreme position remote from the conveyor belt (5).

3. A railway wagon according to claim 1, characterized in that the sliding carriage devices (11) consist of a pair of arms (11a and 11b), one end of which is attached to an articulated parallelogram (13) and which are provided at the other end with wheels (14a and 14b) which run on a pair of horizontal rails (15) with which the top end of the box (3) is provided and which are arranged on opposite sides to the conveyor belt (5).

4. A railway wagon according to claim 1, characterized in that the turning mechanisms (10) [sic, recte operating mechanisms (12)] for moving the covers (7) consist of respective hydraulic pistons (16), the ends of which are respectively linked to the inside part of the flat floor (2) and to the cover (7).

5. A railway wagon according to claim 1, characterized in that the turning mechanisms (10) for moving the discharge conveyor belt (9) consist of a motor-driven turntable (17) which is fitted between the discharge conveyor belt (9), in the region of the end acting as fulcrum, and the mechanisms for moving (30) and positioning (31).

6. A railway wagon according to claim 1, characterized in that the discharge conveyor belt (9) is provided with a trough frame (18) which encloses the discharge conveyor belt (9) completely.

7. A railway wagon according to claim 1, characterized in that the mechanisms for moving (30) and positioning (31) consist of a supporting carriage (32) for the discharge conveyor belt (9), which is fitted between the flat floor (2) and the end acting as fulcrum of the discharge conveyor belt (9) and which has a series of wheels (33) running in a pair of mutually parallel guides (34) which are attached to the flat floor (2) and extend over the entire length of the railway wagon, the supporting carriage (32) being connected on either side to an endless chain (35) to enable the discharge conveyor belt (9) to be moved and positioned in the area of the covers (7).

## Revendications

1. Wagon de chemin de fer pour le transport de déblais constitué au moins de deux paires de roues (1) roulant sur des rails (21) qui sont reliées par un fond plat (2) sur lequel repose un caisson (3) ouvert en haut prévu pour la réception des déblais (4), caractérisé par
- une courroie transporteuse horizontale (5) servant à la réception depuis l'extérieur et au transport des déblais (4), qui est disposée approximativement au centre et dans la direction longitudinale en haut sur le caisson (3), ce caisson (3) étant pourvu en outre d'un élément en forme de coin (6) qui est déplaçable au moyen de dispositifs formant chariots (11) horizontalement sur toute l'étendue longitudinale du caisson (3) et qui est disposé au-dessus et coaxialement à la courroie transporteuse (5), et qui est apte à déplacer des deux côtés et régulièrement les déblais (4) arrivant sur la courroie transporteuse (5) dans l'intérieur du caisson (3) ;
- une pluralité de couvercles (7) qui sont disposés par deux opposés l'un à l'autre et au voisinage du fond du caisson (3) pour former avec ce dernier une rangée correspondante d'unités modulaires réalisées en forme de trémie pour la réception des déblais (4) et qui sont déplaçables au moyen de dispositifs de déplacement (12) correspondants entre une position de fermeture extrême de l'unité modulaire dans laquelle les couvercles (7) se trouvent, sans interrompre la continuité, en contact avec le caisson (3), et une position d'ouverture extrême de l'unité modulaire dans laquelle les couvercles (7) se trouvent dans une position décalée du caisson et permettent la sortie des déblais (4) de celui-ci ;
- une courroie de vidange horizontale (9) pour les déblais qui est disposée avec le brin actif concerné de façon coplanaire en-dessous des couvercles (7) afin de recevoir les déblais (4) tombant des unités modulaires et pour les transporter et qui peut être déplacée au voisinage de l'une de ses extrémités fonctionnant comme point de pivotement autour d'un axe vertical au moyen de dispositifs de rotation (10) entre une position non opérationnelle dans laquelle la courroie de vidange (9) s'étend sensiblement parallèlement au caisson (3) et une position de vidange opérationnelle pour les déblais (4) dans laquelle la courroie de vidange (9) est disposée relativement au caisson (3) approximativement transversalement et en saillie ;
- des dispositifs pour le déplacement (30) et le positionnement (31) qui sont disposés en-dessous du caisson (3) et parallèlement à celui-ci sur toute sa longueur, qui sont aptes à amener l'extrémité fonctionnant comme point de pivotement de la courroie de vidange (9) peu à peu au voisinage du couvercle supérieur (7) dans la position d'ouverture extrême.

2. Wagon de chemin de fer selon la revendication 1, caractérisé en ce que l'élément en forme de coin (6) est constitué d'une paire de lames (6a, 6b) qui, vues en plan, forment un coin et qui sont reliées en haut à un parallélogramme articulé (13) qui est fixé de son côté aux dispositifs formant chariots précités (11), et qui permet à l'élément en forme de coin (6) un déplacement en hauteur entre une position de proximité immédiate à la courroie transporteuse (5) et une position d'éloignement extrême de la courroie transporteuse (5).

3. Wagon de chemin de fer selon la revendication 1, caractérisé en ce que les dispositifs formant chariot (11) sont constitués d'une paire de bras (lla, llb) qui sont fixés, à une extrémité, à un parallélogramme articulé (13) et qui sont pourvus, à l'autre extrémité, de roues (14a, 14b) qui roulent sur une paire de rails horizontaux (15) dont est pourvue l'extrémité supérieure du caisson (3) et qui sont disposées aux côtés opposés à la courroie transporteuse (5).

4. Wagon de chemin de fer selon la revendication 1, caractérisé en ce que les dispositifs de rotation (10) pour le déplacement des couvercles (7) sont constitués, respectivement, de pistons hydrauliques (16) dont chacun est articulé avec ses extrémités à la partie intérieure du fond plat (2) ou au couvercle (7).

5. Wagon de chemin de fer selon la revendication 1, caractérisé en ce que les dispositifs de rotation (10) pour le déplacement de la courroie de vidange (9) sont constitués d'une traverse pivotante (17) entraînée par moteur qui est placé entre la courroie de vidange (9), au voisinage de l'extrémité fonctionnant comme point de pivotement, et les dispositifs pour le déplacement (30) et le positionnement (31).

6. Wagon de chemin de fer selon la revendication 1, caractérisé en ce que la courroie de vidange (9) est pourvue d'un cadre en auge (18) qui entoure complètement la courroie de vidange (9).

7. Wagon de chemin de fer selon la revendication 1, caractérisé en ce que les dispositifs pour le déplacement (30) et le positionnement (31) sont constitués d'un wagon d'appui (32) pour la courroie de vidange (9) qui est placé entre le fond plat (2) et l'extrémité fonctionnant comme point de pivotement de la courroie de vidange (9) et qui possède une série de roues (33) qui roulent dans une paire de guidages parallèles (34) qui sont fixés sur le fond plat (2) et qui s'étendent sur toute la longueur du wagon de chemin de fer, le wagon d'appui (32) étant relié des deux côtés à une chaîne sans fin (35) afin de permettre le déplacement et le positionnement de la courroie de vidange (9) au voisinage des couvercles (7).
